# FASCICULE DE BREVET EUROPEEN

(11) **EP 2 866 100 B1**
(45) Date de publication et mention de la délivrance du brevet: **24.05.2017**
(21) Numéro de dépôt: 13190372.6
(22) Date de dépôt: 25.10.2013
(51) Int. Cl.: G04B 37/10

(54) **Joint pour pièce d'horlogerie**
Dichtung für Uhr
Seal for a clock piece

(43) Date de publication de la demande: 29.04.2015
(73) Titulaire: Meco S.A., 2540 Grenchen (CH)
(72) Inventeur: Briswalter, Sébastien, 68480 Pfetterhouse (FR); Baebler, Jean, 3073 Gümligen (CH); Olvaszto, Christian, 2540 Grenchen (CH)
(74) Mandataire: Goulette, Ludivine

(56) Documents cités:
- EP-A1- 0 556 155
- EP-A1- 0 939 351
- EP-A1- 1 124 167
- WO-A1-2012/168243
- CH-A- 324 258
- CH-A- 617 310
- FR-A- 1 386 681

## Description

La présente invention concerne un nouveau type de joint pour pièce d'horlogerie, et plus particulièrement une couronne vissée comportant un tel joint.

Dans le domaine de l'horlogerie, on cherche à étanchéifier au mieux les boîtiers et préserver leur intérieur de toute intrusion d'humidité, pouvant générer de la buée et empêcher toute lecture correcte de l'heure. A plus long terme, il est également nécessaire de préserver toutes les pièces métalliques internes, dont celles constitutives du mouvement, d'un vieillissement prématuré dû à l'oxydation. Ce besoin d'étanchéité s'avère même particulièrement critique pour des montres destinées à un usage en immersion, telles des montres de plongée.

Pour certaines pièces comportant des éléments mobiles d'une montre, telles des couronnes vissées ou des poussoirs, l'étanchéité des parties mobiles par rapport aux parties fixes, comme typiquement des tubes solidaires de la carrure, est garantie à l'aide d'un ou plusieurs joints, dont les propriétés élastiques, la forme géométrique et l'agencement spatial relatif aux autres pièces conditionnent la qualité de l'étanchéité. Les joints sont en général en matière élastomère et de forme plate et/ou torique, dans ce dernier cas ils sont généralement qualifiés de joint de type O-Ring. De tels joints peuvent être montés directement sur le tube, comme ceux illustrés par exemple sur la couronne du brevet EP1124167, ou encore à l'intérieur d'un capot d'une couronne, comme par exemple le joint O-ring de la couronne de la demande internationale WO2012/168243, qui est retenu axialement par une bague recouvrant le fond du capot, communément appelée deckring.

Un problème connu relatif aux joints toriques concerne leur susceptibilité au pincement et leur propension à s'enrouler partiellement sur eux-mêmes selon le diamètre du tore lorsqu'ils subissent des forces de compression ou de frottement axial, ce qui peut résulter en leur cisaillement partiel, voire même total, et en tous les cas fortement détériorer les propriétés d'étanchéité recherchées. Afin de réduire les risques d'endommagement de tels joints lorsqu'ils subissent des efforts de déformation, et parallèlement d'améliorer leurs propriétés d'étanchéité, des joints quadrilobes ont été introduits. En raison du nombre accru de points de contacts entre le joint et les faces de contact de son logement, la fiabilité de l'étanchéité est accrue, et parallèlement, grâce à la réduction des forces de frottement exercées sur chacun de ses points, les efforts en torsion sont également minimisés et par conséquent la robustesse et la durée de vie augmentée.

Un avantage majeur d'un joint quadrilobe est de ne pas présenter exclusivement le plan de joint directement au contact de la surface d'étanchéité. La fiabilité de l'étanchéité s'en trouve amélioréela forme quadrilobe permet aussi de constituer de petits réservoirs de graisse ou d'huile (situés dans les creux du joint, i-e entre les lobes) dans le cas d'un montage lubrifié et évite ainsi au joint un vieillissement prématuré par manque de lubrifiant. Néanmoins, les joints quadrilobes sont relativement onéreux en raison de leur complexité d'usinage due à la forme géométrique particulière à réaliser. De plus, ils ont un encombrement supérieur aux joints O-ring du au rayon minimal de chaque lobe réalisé dans le moule d'injection.

Un but de la présente invention est par conséquent de proposer une solution de joints pour pièces d'horlogerie dépourvue des limitations connues des O-rings, qui constitue une alternative fiable aux joints quadrilobes en termes de performances et parallèlement ne génère pas de surcoût substantiel de production.

A cet effet, l'invention a pour objet une pièce d'horlogerie étanche comprenant un joint surmoulé, un capot, et un tube, le joint surmoulé étant surmoulé sur une surface externe dudit tube, le capot étant formé d'un couvercle et d'une jupe axiale recouvrant ledit tube, une partie du contour externe dudit joint surmoulé affleurant au niveau d'une surface interne de ladite jupe axiale, ledit capot pouvant prendre plusieurs positions axiales par rapport audit tube, ledit joint surmoulé étant compressé axialement dans au moins une desdites positions axiales, caractérisée en ce que le capot comprend une bague de compression pourvue d'une surface oblique. Un premier avantage de la solution proposée est qu'elle permet d'améliorer significativement les propriétés d'étanchéité grâce à la suppression du plan de joint dans la zone à étanchéifier, contrairement aux joints de type O-rings. En effet, pour ces derniers le plan de joint, matérialisant la jointure entre deux coques d'un moule, est en général constitué par un plan médian du tore dont l'intersection avec le tore est généralement de section annulaire, dont les diamètres intérieur et extérieur sont en contact avec des surfaces d'appui alors que la surface du tore n'est pas aussi lisse et propre à ces endroits que sur le reste de son contour.

Un autre avantage de la solution proposée est qu'elle procure une flexibilité accrue en termes de forme de pièce sur laquelle peut être effectuée l'opération de surmoulage, ainsi que de forme propre pour le joint. Contrairement aux joints toriques classiques, le joint surmoulé peut ainsi être réalisé sur une pièce de forme géométrique quelconque, et le processus de vulcanisation lui faire prendre une épaisseur, largeur ou toute autre dimension voulue si nécessaire, ce qui permet de s'éloigner fortement de la forme torique classique destinée uniquement à des pièces cylindriques.

Encore un autre avantage de la solution proposée est qu'elle permet un gain d'encombrement à la fois radial et axial, l'épaisseur du joint pouvant être plus faible que dans le cas d'un joint rapporté dans une gorge, et le logement de joint moins haut.

D'autres caractéristiques et avantages de la présente invention apparaîtront dans la description suivante d'un mode de réalisation préféré, présenté à titre d'exemple non limitatif en référence aux dessins annexés, dans lesquels:
- la figure 1 montre une vue de dessus d'une couronne vissée, pourvue d'un logo sur la face externe du couvercle de son capot;
- la figure 2 montre une vue en demi-coupe de la couronne orientable de la figure 1, au repos en position dévissée;
- la figure 3 montre une vue en demi-coupe de la couronne orientable de la figure 1 en position vissée;
- la figure 4 est une vue en demi-coupe de la couronne orientable de la figure 1 selon un mode de réalisation préférentiel de l'invention, en position tirée.

Sur le mode de réalisation préférentiel illustré par l'ensemble des figures qui suivent, le joint surmoulé est disposé sur le tube d'une couronne vissée désignée par la référence générale 1. Selon des variantes non représentées, on pourrait toutefois agencer un tel joint surmoulé sur une pièce telle une tige de remontoir, un axe de poussoir, ou encore tout autre élément constitutif d'une pièce étanche destinée à être montée sur une pièce d'horlogerie. Sur la figure 1, qui est une vue de dessus de la couronne 1, on peut distinguer le logo L « Meco » de la demanderesse, agencé sur la face externe 113 du couvercle 112 de son capot 11. Pour des raisons esthétiques, ce logo L est destiné à être ajusté en position parfaitement horizontale correspondant de préférence au plan de la carrure de la montre sur laquelle est montée la couronne. Sur cette figure on peut également distinguer, sur le pourtour extérieur du capot, une denture D qui vise à améliorer la préhension de la couronne 1 par l'utilisateur lors de son utilisation.

La figure 2 est une vue en demi-coupe sagittale le long de l'axe de rotation A-A de la couronne 1 qui y est représentée en position dévissée communément appelée « T1 », sur un tube fileté 10, destiné à être vissé dans une carrure d'une boîte de montre - non représentée - au moyen d'un premier filetage 101, tandis qu'un taraudage 102 coopère avec le filetage 21 d'un canon central 2 de forme tubulaire, solidaire du capot 11. Selon un mode de réalisation alternatif, le taraudage 102 du tube 10 pourrait toutefois consister en un 2^{e} filetage et le filetage 21 du canon central 2 pourrait réciproquement consister en un taraudage, comme pour une couronne classique vissée directement sur le tube. On pourra toutefois privilégier une couronne à pas de vis interne, comme le taraudage 102 proposé, afin de protéger l'intérieur de la couronne par un joint et minimiser ainsi le risque d'encrassement et de grippage.

Le capot 11 est formé par un couvercle 112 et une jupe axiale 111, qui définissent mutuellement une ouverture centrale 115 à l'intérieur de la couronne formant l'élément vissé 1 et dans laquelle est disposée l'extrémité du tube fileté 10 solidaire de la carrure, mais également le canon central 2. Selon le mode de réalisation préférentiel illustré, le canon central 2 fileté consiste en un élément intermédiaire entre le capot 11 de la couronne 1 et la carrure de la montre ainsi qu'une tige (non représentée, mais classiquement montée par l'intermédiaire du taraudage 51 dans un trou borgne au niveau de l'extrémité inférieure du piston 5) interagissant avec le mouvement. En position vissée sur le tube 10, illustrée par la figure 3 ci-après, l'orientation du canon central 2 est toujours quasiment identique par rapport au tube 10, à la différence près du niveau de compression du joint surmoulé 4. Par conséquent l'orientation angulaire du logo L est également toujours identique, par transitivité, à la carrure, dans laquelle ce dernier est également vissé par l'intermédiaire du premier filetage 101.

Le piston 5 logé à l'intérieur du canon central 2 peut coulisser à l'encontre d'un ressort 3 en butée sur une surface centrale 1141 de la face interne 114 du couvercle 112 du capot 11, et permet notamment de faire ressortir le capot 11 de la carrure lorsqu'on dévisse la couronne 1 du tube 2 lors de son utilisation pour le réglage d'une fonction (p.ex. une remise à l'heure, le réglage du quantième ou un remontage manuel du mouvement, dans différentes positions axiales). La course axiale du piston 5 selon l'axe A-A de rotation de la couronne 1 est limitée par une butée agencée au bas du canon central 2. Le piston 5 vient en butée lorsque la couronne 1 est dévissée du tube 10, comme illustré sur la figure 4 décrite ci-après.

Comme on peut le voir sur le mode de réalisation préférentiel illustré par la figure 2, le joint 4 est surmoulé sur une surface externe du tube 10, et plus particulièrement sur une portion du tube 10 située au dessus d'un épaulement 103 dont la surface supérieure 1031 constitue une surface d'appui radiale pour le joint surmoulé 4. Cette surface d'appui est de préférence plane afin de coopérer de façon optimale avec un moule lors d'une opération de surmoulage par injection; néanmoins, cette surface pourrait également être crantée avec des rainures radiales de façon alternative pour éviter tout décollement en torsion du surmoulage en cours de compression ou de relâchement de la compression. L'opération de surmoulage est par ailleurs facilitée par le fait que l'extrémité du tube 10 au dessus de l'épaulement 103 est aisément accessible, contrairement à toute forme évidée dans lesquelles sont en général disposés les joints. Un tel agencement permet ainsi des gains de productivité. Selon ce mode de réalisation préférentiel illustré, le tube 10 comprend également une partie présentant un profil saillant 104, ici sous la forme d'un bourrelet périphérique, qui forme des surfaces d'accrochage 1041 pour la retenue axiale de la matière élastomère surmoulée. Ce profil saillant 104 se situe de préférence à mi-hauteur H du joint surmoulé 4, de telle sorte que ce dernier soit disposé symétriquement de part et d'autre des surfaces d'accrochage 1041 axiales et présente ainsi des propriétés de compression isotropes. Par ailleurs les surfaces d'accrochage 1041 sont de préférence obliques afin de ne pas présenter d'angles trop pointus, qui seraient préjudiciables à l'adhérence du joint sur le tube lors de l'opération de surmoulage. Selon un mode de réalisation alternatif, le profil saillant pourrait être remplacé par un profil évidé sous forme par exemple d'une gorge de révolution, tout en présentant toujours avantageusement des surfaces d'accrochage 1041 axiales pour l'élastomère ou tout autre matière thermoplastique et/ou thermodurcissable utilisée pour former le joint surmoulé 4. L'avantage d'utiliser un profil saillant 104 est de minimiser l'apport de matière pour le joint par conséquent également son niveau maximal de compression, c'est-à-dire l'écart maximal absolu entre les formes de son contour 41 en position compressée et au repos.

Selon le mode de réalisation préférentiel illustré par la figure 2, le joint surmoulé 4 a une épaisseur E qui est sensiblement égale à la largeur de l'épaulement 103 du tube 10, de telle sorte que l'encombrement radial est réduit au maximum, contrairement à un joint de type O-ring dont une partie déborde substantiellement de leur logement. Selon un mode de réalisation préférentiel décrit, l'épaisseur E du joint surmoulé est de préférence comprise entre 0.15 et 0.25mm, et la hauteur H du joint, comprise de préférence entre 0.3 et 0.4mm mm. Ces dimensions sont à comparer à des diamètres de joint de type O-ring d'environ 0.4mm pour des couronnes de taille similaire. Par conséquent le gain d'encombrement, calculé proportionnellement aux tailles de section du joint surmoulé 4 par rapport à un joint O-ring standard, est au minimum de 15%, et peut aller jusqu'à plus de 50%. On choisit par ailleurs de préférence une hauteur H toujours supérieure à l'épaisseur E afin de minimiser l'encombrement radial pour une section donnée du joint. De telles dimensions radiales visent à empêcher par ailleurs tout pincement avec la paroi interne du capot 11, c'est-à-dire la surface interne 1111 de la jupe axiale 111. Afin de minimiser encore le risque de pincement tout en garantissant l'étanchéité de la couronne 1, le joint surmoulé 4 comprend des dimensions agencées de préférence de telle sorte qu'une partie de son contour externe 41, soit sa partie périphérique radiale, affleure au niveau de la surface interne 1111 de la jupe axiale 111. Ainsi le joint est très peu comprimé radialement et peut difficilement être pincé entre la surface supérieure 1031 de l'épaulement 103, et la surface interne 1111 de la jupe axiale 111. Dans cette configuration, la surface latérale 1033 de l'épaulement 103, verticale, fait directement face à la surface interne 1111 de la jupe axiale 111, elle aussi verticale, avec un espacement minimal afin de conserver des propriétés d'étanchéité même dans cette position de travail dévissée T1 où le capot 11 de la couronne 1 est décalé d'une première course C1 d'environ 0.75 millimètres, et au maximum d'un millimètre par rapport à la position vissée T0 où le joint surmoulé 4 est comprimé et par conséquent les propriétés d'étanchéité de la couronne 1 maximales.

Sur la figure 2, on peut encore distinguer une première surface inférieure 1112 plane sous la jupe axiale 111, ainsi qu'une deuxième surface inférieure plane 1032 de l'épaulement 103. Par ailleurs, une bague de compression 6 comportant une surface oblique 61 est agencée au niveau de la face interne 114 du couvercle du capot 11, dont la fonction est expliquée à la lumière de la figure 3 décrite ci-après.

La figure 3 illustre la même couronne 1 selon un mode de réalisation préférentiel que celles des figures précédentes, mais cette fois dans sa position vissée, c'est-à-dire celle dans laquelle le capot 11 est dans sa position la plus proximale par rapport au tube 10, communément appelée « T0 » pour une couronne vissée. Dans cette position, on peut constater au vu de la forme de son contour externe 41 que le joint surmoulé 4 est fortement compressé axialement par la bague de compression 6, mais relativement peu radialement. Le contour externe 4 du joint suit non seulement la surface supérieure de l'épaulement 1031, mais désormais également la surface interne 1111 de la jupe axiale 111 ainsi que la face oblique 61 de la bague de compression 6. Comme sur la figure 2 précédente, la surface interne 1111 verticale de la jupe axiale 111 fait face à la paroi latérale 1033 de l'épaulement, avec un interstice minimal le plus petit possible, de l'ordre de quelques centièmes de millimètres; néanmoins désormais le joint surmoulé 4 est comprimé de telle sorte que les premières et deuxièmes surfaces inférieures 1112,1032, respectivement de la jupe axiale 111 et de l'épaulement 103 du tube 10 soient quasiment dans le prolongement l'une de l'autre en position vissée de la couronne. En pratique on chercher à garder un petit décalage de l'ordre de 0.1 mm afin d'éviter que la couronne n'exerce des contraintes de déformation sur la carrure dans sa position proximale vissée et faciliter la préhension de la couronne par l'utilisateur lors du début du dévissage. L'extrémité du deuxième filetage 102 interne du tube 10, qui constitue également une butée axiale pour le capot 11 de la couronne 1, pourra être déterminé similairement de manière à confiner la première surface inférieure 1112 du capot 11 de la couronne 1 dans une position axiale au plus aussi proche de la carrure que la deuxième surface inférieure 1032 de l'épaulement du tube 10 lorsque ce dernier 10 y est vissé par l'intermédiaire de son premier filetage 101 externe.

Comme on peut le constater sur la figure 3, le joint surmoulé 4 est compressé quasiment uniquement axialement et présente une hauteur restante minimale *h1* significativement inférieure à la hauteur totale H du joint surmoulé 4 au repos. La hauteur h2 maximale déduite du joint surmoulé 4 en position comprimée, qui est égale à la différence entre la hauteur totale H et cette hauteur minimale restante *h1,* dépend entre autres de l'orientation de la surface oblique 61 de la bague de serrage 6 qui selon une variante pourrait venir de matière avec le capot 11. Selon le mode de réalisation préférentiel illustré, cette surface oblique 61 est inclinée d'environ 45 degrés; plus elle est inclinée verticalement, plus le ratio entre la hauteur h2 maximale déduite et la hauteur au repos H du joint surmoulé 4, déterminant un taux de compression, sera grande, surtout pour des joints surmoulés 4 dont la section présente une hauteur H nettement supérieure à l'épaisseur E. Inversement, le taux de compression du joint sera plus faible pour une surface inclinée de manière plus horizontale. On pourra par ailleurs noter que selon le mode de réalisation préférentiel illustré, l'inclinaison de la surface oblique 61 est identique à celle la surface d'accrochage supérieure 1041, de telle sorte que la partie supérieure du joint surmoulé 4 est compressée de façon relativement homogène entre deux surfaces planes parallèles. Pour une hauteur H donnée du joint surmoulé, le gain de compacité en hauteur de couronnes vissées utilisant le joint surmoulé de l'invention pourra ainsi être encore amélioré d'autant plus que la hauteur h2 maximale déduite du joint surmoulé 4 sera grande. Pour un joint surmoulé 4 d'une hauteur H comprise entre 0.3 et 0.4mm selon le mode de réalisation préférentiel illustré, ce gain en hauteur, matérialisé par la hauteur *h2* sur la figure 3, est de préférence supérieur à un dixième de millimètre, ce qui correspond à un taux de compression *h2*/H de plus de 25%.

La figure 4 illustre la couronne vissée des figures précédentes mais en position tirée T2, c'est-à-dire où la course du canon 2 par rapport au tube 10 est encore plus importante qu'en position T1. La plupart des références étant identiques à celles des figures 1 à 3, elles ne seront pas réexpliquées en détail; la seule différence majeure entre la figure 2 montrant également le joint surmoulé 4 en position non compressée concerne la deuxième course C2, correspondant à l'écart entre la première surface inférieure 1112 de la jupe axiale 111 et la deuxième surface inférieure 1032 de l'épaulement 103 est de préférence comprise entre 1,5 et 2 millimètres, et correspond environ au double de la première course C1. Dans la position tirée T2, la surface interne 1111 de la jupe axiale 111 demeure toutefois en contact avec le contour 41 du joint surmoulé 4 afin de maintenir les propriétés d'étanchéités de la couronne 1

La matière pour réaliser le joint pourra de préférence consister en un élastomère de type NBR ou HNBR, et l'opération de surmoulage pourra être réalisée soit directement par injection soit par compression et vulcanisation.

On pourra noter que dans le cadre de la présente invention, le joint surmoulé 4 est surmoulé de préférence sur un tube de couronne; selon une variante non illustrée, le surmoulage pourrait toutefois également être effectué alternativement dans une tête de couronne. Le choix de privilégier le tube comme objet surmoulé est néanmoins justifié par le fait que l'opération de surmoulage est facilitée grâce à une construction plus simple de moule et des accès pour les canules d'injection. L'ébavurage et le contrôle dimensionnel y sont également plus aisés que dans le cas d'un surmoulage intérieur.

## Revendications

1. Pièce d'horlogerie étanche comprenant un joint surmoulé (4) et un capot (11), **caractérisée en ce qu'**elle comporte un tube (10), que le joint surmoulé (4) est surmoulé sur une surface externe dudit tube (10), que le capot (11) est formé d'un couvercle (112) et d'une jupe axiale (111) recouvrant ledit tube (10), qu'une partie du contour externe (41) dudit joint surmoulé (4) affleure au niveau d'une surface interne (1111) de ladite jupe axiale (111), ledit capot (11) pouvant prendre plusieurs positions axiales (TO,T1,T2) par rapport audit tube (10), ledit joint surmoulé (4) étant compressé axialement dans au moins une desdites positions axiales, et que le capot (11) comprend une bague de compression (6) pourvue d'une surface oblique (61).

2. Pièce d'horlogerie étanche selon la revendication 1, **caractérisée en ce que** ledit tube (10) comprend un épaulement (103) formant une surface d'appui (1031) radiale pour ledit joint surmoulé (4).

3. Pièce d'horlogerie étanche selon l'une des revendications précédentes, **caractérisée en ce que** ledit tube (10) comprend une portion saillante (104) formant des surfaces d'accrochage (1041) axiales pour ledit joint surmoulé (4).

4. Pièce d'horlogerie étanche selon la revendication 3, **caractérisée en ce que** ledit joint surmoulé (4) est disposé symétriquement de part et d'autre desdites surfaces d'accrochage (1041).

5. Pièce d'horlogerie étanche selon la revendication 2, **caractérisée en ce que** l'épaisseur (E) dudit joint surmoulé (4) est sensiblement égale à la largeur de l'épaulement (103) dudit tube (10).

6. Pièce d'horlogerie selon la revendication 1, **caractérisée en ce que** ladite jupe axiale (111) comprend une première surface inférieure (1112) plane et que ledit tube (10) comprend un épaulement (103) pourvu d'une deuxième surface inférieure (1032) plane, **caractérisée en ce que** ledit joint surmoulé (4) est susceptible d'être comprimé dans une première position axiale (TO) de telle sorte que lesdites premières et deuxièmes surfaces inférieures (1112,1032) soient quasiment dans le prolongement l'une de l'autre.

## Patentansprüche

1. Abgedichtetes Zeitmessgerät, umfassend eine aufgeformte Dichtung (4) und eine Kappe (11), **dadurch gekennzeichnet, dass** ein Rohr (10) vorgesehen ist, auf dessen Außenfläche die aufgeformte Dichtung (4) aufgeformt ist, dass die Kappe (11) aus einem Deckel (112) und einer axialen Schürze (111), die das Rohr (10) abdeckt, gebildet ist, dass ein Abschnitt des Außenumrisses (41) der aufgeformten Dichtung (4) auf der Höhe einer Innenfläche (1111) der axialen Schürze (111) bündig anliegt, wobei die Kappe (11) mehrere axiale Positionen (T0, T1, T2) in Bezug auf das Rohr (10) einnehmen kann und die aufgeformte Dichtung (4) in mindestens einer der axialen Positionen in Achsrichtung gestaucht ist, und dass die Kappe (11) einen mit einer schrägen Fläche (61) versehenen Pressring (6) umfasst.

2. Abgedichtetes Zeitmessgerät, nach Anspruch 1, **dadurch gekennzeichnet, dass** das Rohr (10) einen Bund (103) umfasst, der eine radiale Auflagefläche (1031) für die aufgeformte Dichtung (4) bildet.

3. Abgedichtetes Zeitmessgerät nach einem der vorhergehenden Ansprüche, **dadurch gekennzeichnet, dass** das Rohr (10) einen vorstehenden Abschnitt (104) umfasst, der axiale Einrastflächen (1041) für die aufgeformte Dichtung (4) bildet.

4. Abgedichtetes Zeitmessgerät nach Anspruch 3, **dadurch gekennzeichnet, dass** die aufgeformte Dichtung (4) beiderseits der Einrastflächen (1041) symmetrisch angeordnet ist.

5. Abgedichtetes Zeitmessgerät nach Anspruch 2, **dadurch gekennzeichnet, dass** die Dicke (E) der aufgeformten Dichtung (4) im Wesentlichen gleich der Breite des Bunds (103) des Rohrs (10) ist.

6. Abgedichtetes Zeitmessgerät nach Anspruch 1, **dadurch gekennzeichnet, dass** die axiale Schürze (111) eine erste untere, ebene Fläche (1112) umfasst und dass das Rohr (10) einen Bund (103), der mit einer zweiten unteren, ebenen Fläche (1032) versehen ist, umfasst, **dadurch gekennzeichnet, dass** die aufgeformte Dichtung (4) in einer ersten axialen Position (TO) stauchbar ist, derart, dass sich die erste und die zweite untere Fläche (1112, 1032) beinahe in Verlängerung zueinander befinden.

## Claims

1. Water resistant timepiece comprising an overmoulded gasket (4) and a cover (11), **characterized in that** the timepiece comprises a tube (10), **in that** the overmoulded gasket (4) is overmoulded on an outer surface of said tube (10), **in that** the cover (11) is formed of a lid (112) and of an axial skirt (111) covering said tube (10), **in that** one portion of the outer contour (41) of said overmoulded gasket (4) is flush with an inner surface (1111) of said axial skirt (111), said cover (11) being capable of taking several axial positions (TO, T1, T2) with respect to said tube (10), said overmoulded gasket (4) being axially compressed in at least one of said axial positions, and **in that** the cover (11) comprises a compression ring (6) provided with an oblique surface (61).

2. Water resistant timepiece according to claim 1, **characterized in that** said tube (10) comprises a shoulder (103) forming a radial support surface (1031) for said overmoulded gasket (4).

3. Water resistant timepiece according to any of the preceding claims, **characterized in that** said tube (10) comprises a protruding portion (104) forming axial attachment surfaces (1041) for said overmoulded gasket (4).

4. Water resistant timepiece according to claim 3, **characterized in that** said overmoulded gasket (4) is symmetrically disposed on either side of said attachment surfaces (1041).

5. Water resistant timepiece according to claim 2, **characterized in that** the thickness (E) of said overmoulded gasket (4) is substantially equal to the width of the shoulder (103) of said tube (10).

6. Timepiece according to claim 1, **characterized in that** said axial skirt (111) comprises a first flat lower surface (1112) and **in that** said tube (10) comprises a shoulder (103) provided with a second flat lower surface (1032), **characterized in that** said overmoulded gasket (4) is capable of being compressed in a first axial position (TO) such that said first and second lower surfaces (1112, 1032) are virtually in the extension of each other.
